# EUROPÄISCHE PATENTSCHRIFT

(11) **EP 2 725 139 B1**
(45) Veröffentlichungstag und Bekanntmachung des Hinweises auf die Patenterteilung: **04.12.2019**
(21) Anmeldenummer: 12189581.7
(22) Anmeldetag: 23.10.2012
(51) Int. Cl.: E01F 7/04

(54) **Schutzzaun gegen Steinschlag**
Protection fence for protecting against rock fall
Clôture de protection contre les jets de pierres

(43) Veröffentlichungstag der Anmeldung: 30.04.2014
(73) Patentinhaber: Stahlton AG, 5070 Frick (CH)
(72) Erfinder: von Allmen, Hans Peter, 1712 Tafers (CH)
(74) Vertreter: AMMANN PATENTANWÄLTE AG BERN

(56) Entgegenhaltungen:
- WO-A1-2010/001478
- WO-A2-2006/118392
- FR-A1- 2 949 480
- FR-A1- 2 953 228
- JP-A- S61 109 805
- JP-A- 2005 351 047
- JP-A- 2012 036 576
- JP-U- S4 945 302
- JP-U- S54 183 905
- JP-U- S56 121 740

## Beschreibung

Die Erfindung bezieht sich auf einen Schutzzaun gegen Steinschlag gemäss Oberbegriff des Anspruchs 1.

Ein Schutzzaun gemäss Oberbegriff des Anspruchs 1 ist aus der JP S61 109805 A bekannt.

Schutzzäune gegen Steinschlag bestehen in der Regel aus zwischen Stützen aus Stahlprofilen und Tragseilen aufgespannten Netzen aus ineinandergreifenden Ringen oder Maschenstrukturen aus Stahldraht, Litzen oder Seilen. Bei den geläufigen Systemen im Energiebereich von 50 bis 1000 kJ mit Verbauhöhen von 1.5 bis 5 m und Verbaulängen von 20 bis 50 m, werden in der Regel Stützenabstände von 7 bis 12 m gewählt. Die massiven Stützen werden am Stützenfuss auf verankerten Fussplatten gelenkig gelagert und bergwärts über Rückhalteseile an Verankerungen festgehalten oder in Fundamenten eingespannt.

Solche Systeme weisen über die Verbaulänge hin bei einem Einschlag eines Steinblockes im vorgesehenen Energiebereich eine sehr inhomogene Wirkungsweise auf:
- in Feldmitte zwischen zwei Stützen wird ein einschlagender Steinblock mit einer grossen Auslenkung des Netzes und der Tragseile, die über Bremselemente an den seitlichen Verankerungen angeschlossen sind, relativ sanft abgebremst und zum Stillstand gebracht,
- während in Stützennähe und bei einem direkten Stützentreffer nur kleine Auslenkungen möglich sind, die zu hohen Kräften und damit lokal starken Beschädigungen führen.

Aus der ist FR 2 948 480 A1 ist ein Schutzzaun mit einem Rahmen aus zwei Stützen und zwei Querträgern bekannt. In einer Ausführungsform sind mehrere Stützen mit jeweils dazwischen angeordneten Abstandshaltern vorgesehen.

Aus der WO 2006/118392 A2 ist ein Schutzzaun aus einzelnen Feldern bekannt, welche jeweils aus einem Rahmen mit einem Netz bestehen.

Aus der WO 2010/001478 A1 ist ein Schutzzaun mit mehreren Stützen bekannt, zwischen welchen jeweils ein Zwischenteil sowie Seile verlaufen.

In der JP 2005 351047 A sind Schutzäune aus Einzelfeldern mit Querstangen gezeigt, welche jeweils zwei bergseitige Pfosten verbinden.

In der JP 2012 036576 A sind Schutzzäune gezeigt, welche einzelne Felder mit jeweils zwei Pfeilern aufweisen, die durch Querträger verbunden sind.

Bei all diesen bekannten Schutzzäunen sind im Bereich der Stützen keine besonderen Massnahmen zur Energieabsorption vorgesehen. Es ergibt sich daher der bereits eingangs erwähnte Nachteil, dass die Schutzzäune bei Steineinschlägen über die Verbaulänge gesehen inhomogen wirken.

Aufgabe der vorliegenden Erfindung ist es, einen Schutzzaun vorzuschlagen, der bei einem Einschlag eines Steinblockes über die Verbaulänge hin ein homogeneres Abbremsverhalten und eine kleinere Auslenkung aufweist.

Ein Schutzzaun, der diese Aufgaben löst, ist in Anspruch 1 angegeben. Die weiteren Ansprüche geben bevorzugte Ausführungsformen des erfindungsgemässen Schutzzaunes an.

Gemäss Anspruch 1 sind Pfosten vorgesehen, welche entlang der Schutzfläche angeordnet und untereinander durch mindestens eine Longarine verbunden sind. Dadurch sind über die Schutzfläche angeordnete Verbindungsstellen bereitgestellt, die zur Energieabsorption einsetzbar sind. Insgesamt ergeben sich eine kleinere Auslenkung bei einem Steineinschlag und ein Abbremsverhalten, das über die Verbaulänge homogener ist.

Die Erfindung wird nachfolgend an Ausführungsbeispielen unter Bezugnahme auf Figuren erläutert. Es zeigen:
Fig. 1 eine Ansicht eines Schutzzaunes mit einer Longarine im oberen Drittel der Länge der Pfosten;
Fig. 2 eine Ansicht eines Schutzzaunes mit drei Longarinen;
Fig. 3 den Schnitt A - A aus Fig. 2;
Fig. 4 einen Schnitt durch einen Knotenpunkt aus Rohren; und
Fig. 5 einen Schnitt durch einen Knotenpunkt aus omegaförmigen Abkantprofilen.

Fig. 1 zeigt einen erfindungsgemässen Schutzzaun 1 mit nur einer Longarine 5 ("Längsteil") im oberen Drittel der Länge der Pfosten 3. Die Longarine 5 verläuft im Wesentlichen horizontal und ist zur Bildung von Verbindungsstellen 8 an den Pfosten 3 befestigt, die quer zur Longarine 5 verlaufen. Die Verbindungsstellen 8 (nachfolgend auch "Knotenpunkte" genannt) sind zur Energieabsorption ausgestaltet. Der jeweilige Pfosten 3 sowie die Longarine 5 weisen dazu im Querschnitt gesehen eine geschlossene oder offene Form mit mindestens einem Hohlraum auf. Die Longarine 5 ist lokal gesehen steif ausgebildet und unterscheidet sich somit z. B. von einem Seil, das nahezu keine Biegesteifigkeit aufweist.

Wie aus den Fig. 4 und 5 hervorgeht, bestehen die Longarine 5 und die Pfosten 3 beispielsweise aus Rohren 15, 15' oder Abkant- bzw. Walzprofilen 16, 16' und werden im Knotenpunkt 8 durch ein Verbindungsmittel 17 miteinander verbunden. Der Querschnitt des Rohrs 15, 15' kann eine beliebige Form haben, z. B. rund oder eckig. Entsprechend können zur Bildung einer offenen Form eine oder mehrere Ausbuchtungen mit beliebiger Querschnittsform vorgesehen sein. Das Beispiel in Fig. 5 zeigt ein Profil 16, 16' mit einer Ausbuchtung, welche die Form eines eckigen Omegas aufweist. Eine Vielzahl von anderen Formen sind denkbar, insbesondere Formen von C- oder U-Profilen.

Pfosten 3 und Longarine 5 sind typischerweise aus Metall, z. B. Stahl gefertigt. Je nach Länge des Schutzzaunes 1 kann die Longarine 5 auch mehrteilig ausgebildet sind, indem die einzelnen Teile an den Enden überlappend angeordnet und miteinander verbunden werden, beispielsweise durch Verschrauben. Werden Rohre 15 als Longarine 5 eingesetzt, so ist es denkbar, die Enden der zu verbindenden Rohre vorgängig im Durchmesser zu verringern, beispielsweise durch Quetschen.

Die Walz- bzw. Abkantprofile 16, 16' werden bezüglich ihrer Form spiegelbildlich gegeneinander und im Wesentlichen um 90 Grad zueinander gedreht angeordnet, so dass das Verbindungsmittel 17 die Klemmlänge 18, die der doppelten Profilhöhe entspricht, aufweist. Bei den Rohren 15 ergibt sich profilbedingt automatisch eine Klemmlänge 18 im Ausmass der zwei Rohrdurchmesser. Natürlich brauchen die Rohre 15 und 15' bzw. die Profile 16 und 16' nicht den gleichen Rohrdurchmesser bzw. die gleiche Profilhöhe aufweisen. Im Weiteren ist es auch möglich, beiden Formen miteinander zu kombinieren, d.h. eine offene oder geschlossene Querschnittsform für den Pfosten 3 und eine geschlossene bzw. offene Querschnittsform für die Longarine 5. Generell ergibt sich die Klemmlänge 18 aus der Summe aus Rohrdurchmesser bzw. Profilhöhe des Pfostens 3 und Rohrdurchmesser bzw. Profilhöhe der Longarine 5.

Die Knotenpunkte 8 weisen aufgrund der Formgebung von Pfosten 3 und Longarine 5 eine quasi 3D-Struktur auf, deren Verformung bei einer Beanspruchung Energie absorbiert. Diese 3D-Struktur weist Hohlräume auf, die bei der Verformung verändert werden. Lokal können die Rohre zu Ovalen, die Abkant- bzw. Walzprofile zurück zu der ursprünglichen 2D-Blechform verformt werden. Falls diese Verformungsmöglichkeiten ausgeschöpft sind und die Relativverschiebung von Pfosten 3 und Longarine 5 weiter zunimmt, kann das Verbindungsmittel 17 selbst sich dehnen und dadurch Energie absorbieren. Die maximale Energieabsorption des Knotenpunktes 8 wird dann erreicht, wenn das Verbindungsmittel 17 zusätzlich noch eine Furche durch das Grundmaterial von Pfosten 3 oder Longarine 5 reisst. Energie ist auch absorbierbar durch Verformen der Longarine 5 zwischen den Knotenpunkten 8.

Das Verbindungsmittel 17 ist z. B. in Form einer durch Durchgangsöffnungen im Pfosten 3 und der Longarine 5 hindurchgeführten Gewindestange ausgebildet, auf welcher beidseitig Muttern aufgeschraubt sind, so dass die Longarine 5 am Pfosten 3 fixiert ist.

Ergänzend ist es denkbar, ein Energieabsorptionselement als Bestandteil des Verbindungsmittels 17 vorzusehen. Beispielsweise kann zwischen der Longarine 5 und der Mutter eine Feder oder dergleichen angeordnet sein. Bei dieser Variante wird bei der Beanspruchung des Knotenpunktes 8 die Longarine 5 relativ zum Pfosten 3 verschoben, wobei Energie durch das Energieabsorptionselement des Verbindungsmittels 17 absorbiert wird. Der Knotenpunkt 8 wird somit verglichen mit seiner Ausgangsstellung verformt. Je nach Ausgestaltung kann es vorkommen, dass dabei die Querschnittsform des Pfostens 3 und/oder der Longarine 5 im Wesentlichen unverändert bleibt.

Wie aus Fig. 1 wie auch Fig. 2 weiter hervorgeht, werden die Pfosten 3 in regelmässigen oder geländebedingt unregelmässigen Abständen versetzt, die typischerweise etwa der 0.3 bis 2fachen Verbauhöhe entsprechen und/oder im Mittel im Bereich von 0.5 bis 2.5 Meter liegen. Die Pfosten 3 können zu ihrer Positionierung und Ausrichtung beispielsweise auf in den Baugrund 19 eingelassene Pfostenverankerungen 4 gesteckt werden. Diese können eine beliebige Querschnittsform aufweisen. Eine besonders einfache Variante zur Montage ergibt sich z. B. bei der Verwendung eines L-förmigen Profils als Pfostenverankerung 4, auf welches ein Rohr als Pfosten 3 gesteckt wird.

Das Netz 2 aus ineinandergreifenden Ringen oder Maschenstrukturen aus Stahldraht, Litzen oder Seilen wird zwischen erstem und letztem Pfosten 3 sowie den Tragseilen 9 aufgespannt, welche entlang der Pfosten 3 an deren oberen und unteren Enden verlaufen. Die Tragseile 9, die Seitenabspannungen 10 sowie die Rückhalteseile 11 und 12 werden an im Baugrund 19 versetzten Ankern 13 befestigt.

Die Rückhalteseile 11 und 12 der bergseitigen Verankerung des Schutzzaunes 1 werden an der im oberen Drittel der Länge der Pfosten 3 verlaufenden Longarine 5 im Knotenpunkt 8, an der Anhängestelle 20 zwischen den Pfosten oder im Knotenpunkt 8 und an der Anhängestelle 20 zwischen den Pfosten befestigt. Die Befestigung der Rückhalteseile 11 und 12 erfolgt z. B. einfacherweise so, dass sie zur Bildung einer Schlaufe um den Knotenpunkt 8 bzw. die Anhängestelle 20 herumgeführt und die Seilenenden miteinander verbunden werden (vgl. das Rückhalteseil 11 beim Knotenpunkt 8 in Fig. 3). Gegebenenfalls sind an der Longarine 5 und/oder am Pfosten 3 Löcher vorgesehen, durch welche die Seile 11 und 12 hindurchführbar sind.

Die Rückhalteseile 11 und 12 und die seitlichen Abspannseile 10 können mit Energieabsorptionselementen 21 ausgerüstet werden, wenn z. B. das systemeigene Energieabsorptionsvermögen, zusammengesetzt hauptsächlich aus den lokalen oben beschriebenen Verformungen der Knotenpunkte 8 sowie aus den Seil- und Profilverformungen, den Netzverformungen und allfälligen Ankerbewegungen, zur Absorption der vorgesehenen Energie eines einschlagenden Steinblockes nicht ausreicht. Die Energieabsorptionselemente 21 sind in den Fig. 1 und 2 durch schwarze Kreisscheiben angedeutet und weisen z. B. plastisch verformbare Zugglieder auf.

Fig. 2 und 3 zeigen im Unterschied zu Fig. 1 einen Schutzzaun 1, der zusätzlich zur Longarine 5 zwei weitere Longarinen 6 und 7 umfasst. Die Longarinen 6 und 7 auf der Höhe des oberen bzw. unteren Endes der Pfosten 3 dienen neben ihrer Funktion als weitere Verbindung der Pfosten 3 und als Knotenpunkte 8 auch als Haltelinie des Netzrandes. Die Tragseile 9 gemäss Fig. 1 können daher entfallen.

Die Longarine 7 kann analog der Longarine 5 bergseitig mit Rückhalteseilen 11 und 12 an den Ankern 13 verankert werden. Zusätzlich oder alternativ kann die Longarine 7 bei weiteren Anhängestellen 20 oder an weiteren geeigneten Stellen mittels Stabankern 14 direkt im Baugrund 19 verankert werden.

Bei grösseren Verbauhöhen und/oder grösserem erforderlichem Energieabsorptionspotential können weitere Longarinen eingebaut werden, um die Anzahl der energieabsorbierenden Knotenpunkte 8 zu erhöhen und die Verbindung der Pfosten 3 zur gegenseitigen Mitwirkung zu erhöhen. Je nach Anwendungszweck kann demnach die Anzahl der Longarinen eins, zwei oder mehr betragen.

Die möglichst homogene Wirkungsweise des Schutzzaunes 1 wird insbesondere durch eine grössere Anzahl nahe beieinander stehender, miteinander über mindestens eine Longarine 5 verbundener leichter Pfosten 3, anstelle der üblichen weit auseinander stehenden schweren Stützen erreicht.

Die durch die Verbindung der Pfosten mit den Longarinen entstehenden Knotenpunkte 8 weisen bei entsprechender Profilwahl und gegenseitiger Position der Profile im Knotenpunkt 8 ein grosses lokales Energieabsorptionspotential auf. Gegebenenfalls sind in den Knotenpunkten 8 Energieabsorptionselemente integriert.

Im Weiteren bieten die Longarinen die Möglichkeit, die Rückhalteseile auch zwischen den Pfosten direkt an den Longarinen zu befestigen, wodurch sich das Verformungsverhalten des Schutzzaunes massgeblich beeinflussen lässt.

Die hier beschriebene Ausgestaltung des Schutzzaunes hat auch den Vorteil, dass bei der Beanspruchung insbesondere die Auslenkung des Netzes 2 relativ gering ist. Der Schutzzaun ist daher besonders für eine Platzierung nahe am zu schützenden Objekt geeignet.

Je nach Auslegung insbesondere der Knotenpunkte 8 sind auf relativ einfache und kostengünstige Weise Schutzzäune errichtbar, mit welchen Energien von mindestens 10 kJ, vorzugsweise mindestens 50 kJ und/oder höchstens 1000 kJ absorbierbar sind.

## Patentansprüche

1. Schutzzaun (1) gegen Steinschlag, umfassend einen ersten und einen letzten Pfosten (3), eine Longarine (5, 6, 7) und eine Schutzfläche aus einem aufgespannten Netz (2), **dadurch gekennzeichnet, dass** der Schutzzaun (1) weitere Pfosten (3) aufweist, welche entlang der Schutzfläche zwischen dem ersten und dem letzten Pfosten (3) angeordnet sind, wobei der erste, der letzte und die weiteren Pfosten (3) untereinander durch die Longarine (5, 6, 7) an Verbindungsstellen (8) verbunden sind und wobei die Verbindungsstellen (8) Hohlräume umfassen, welche zumindest teilweise durch Wandungen begrenzt sind, die Teil der Pfosten (3) und/oder der Longarine (5, 6, 7) sind.

2. Schutzzaun (1) nach Anspruch 1, **dadurch gekennzeichnet, dass** der jeweilige Pfosten (3) und die Longarine (5, 6, 7) eine der folgenden Formen aufweisen:
- Rohr (15, 15'),
- offenes Profil mit mindestens einer Ausbuchtung (16, 16'), welches vorzugsweise die Querschnittsform eines Omega-, C- oder U-Profiles hat.

3. Schutzzaun (1) nach einem der vorangehenden Ansprüche, **dadurch gekennzeichnet, dass** zur Bildung der Verbindungsstellen (8) die Pfosten (3) und die Longarine (5, 6, 7) durch Verbindungsmittel verbunden sind, welche durch die Pfosten (3) und die Longarine (5, 6, 7) hindurchverlaufen und/oder welche Energieabsorptionselemente umfassen.

4. Schutzzaun (1) nach einem der vorangehenden Ansprüche, **dadurch gekennzeichnet, dass** die Pfosten (3) und die Longarine (5, 6, 7) aus Abkant- oder Walzprofilen (16, 16') sind, die bezüglich ihrer Querschnittsform spiegelbildlich und gedreht zueinander miteinander verbunden sind, so dass die Pfosten (3) und die Longarine (5, 6, 7) an den Verbindungsstellen (8) über eine Klemmlänge (18) verbunden sind, welche der Summe der Profilhöhen entspricht.

5. Schutzzaun (1) nach einem der vorangehenden Ansprüche, **dadurch gekennzeichnet, dass** auf mindestens einem der folgenden Niveaus eine Longarine (5, 6, 7) verläuft:
- in der oberen Hälfte, vorzugsweise im oberen Drittel der Länge der Pfosten (3),
- auf Höhe der unteren Enden der Pfosten (3),
- auf Höhe der oberen Enden der Pfosten (3).

6. Schutzzaun (1) nach einem der vorangehenden Ansprüche, **dadurch gekennzeichnet, dass** mehrere Longarinen (5, 6, 7) mit über die Länge der Pfosten (3) verteilten regelmässigen oder unregelmässigen Abständen verlaufen.

7. Schutzzaun (1) nach einem der vorangehenden Ansprüche, **dadurch gekennzeichnet, dass** die Pfosten (3) untereinander einen gleichen oder unterschiedlichen Abstand aufweisen, wobei der jeweilige Abstand im Bereich vom 0.3 bis 2fachen der Pfostenhöhe liegt und/oder der Abstand im Mittel im Bereich von 0.5 bis 2.5 Meter liegt.

8. Schutzzaun (1) nach einem der vorangehenden Ansprüche, **gekennzeichnet durch** Rückhalteseile (11, 12) zur bergseitigen Verankerung des Schutzzaunes, welche jeweils an mindestens einer der folgenden Stellen an der Longarine (5) befestigt sind, die vorzugsweise im oberen Drittel der Länge der Pfosten (3) verläuft:
- an einer Verbindungsstelle (8),
- an einer Anhängestelle (20) zwischen den Pfosten (3).

9. Schutzzaun (1) nach einem der vorangehenden Ansprüche, **gekennzeichnet durch** Energieabsorptionselemente (21), welche in Rückhalteseilen (11, 12) und/oder seitlichen Abspannseilen (10) enthalten sind.

10. Schutzzaun (1) nach einem der vorangehenden Ansprüche, **dadurch gekennzeichnet, dass** die Pfosten (3) am Fuss des Pfostens zur Verankerung auf im Baugrund (19) versetzte Pfostenverankerungen (4) gesteckt sind.

11. Schutzzaun (1) nach einem der vorangehenden Ansprüche, **dadurch gekennzeichnet, dass** die Pfosten (3) an ihrem jeweiligen Fuss an der Longarine (7) befestigt sind, die mit Ankern, vorzugsweise Stabankern (14), direkt im Baugrund (19) verankert und/oder mit Rückhalteseilen (11, 12) an bergseitigen Ankern (13) gehalten ist.

## Claims

1. Rockfall protection fence (1), comprising a first and a last post (3), a longitudinal member (5, 6, 7), and a protective surface formed of a stretched-out net (2), **characterised in that** the protection fence (1) comprises further posts (3) that are arranged along the protective surface between the first and the last post (3), wherein the first, the last, and the further posts (3) are connected to each other by the longitudinal member (5, 6, 7) at junctions (8), and wherein the junctions (8) comprise hollow spaces that are at least partly delimited by walls which are part of the posts (3) and/or of the longitudinal member (5, 6, 7) .

2. Protection fence (1) according to claim 1, **characterised in that** the respective posts (3) and the longitudinal member (5, 6, 7) have one of the following shapes:
- a tube (15, 15'),
- an open profile having at least one convexity (16, 16') and preferably having the cross-sectional shape of an omega, C, or U profile.

3. Protection fence (1) according to one of the preceding claims, **characterised in that** in order to form the junctions (8), the posts (3) and the longitudinal member (5, 6, 7) are connected by connecting means which extend through the posts (3) and the longitudinal member (5, 6, 7) and/or which comprise energy absorption elements.

4. Protection fence (1) according to one of the preceding claims, **characterised in that** the posts (3) and the longitudinal member (5, 6, 7) are made of bent or rolled sections (16, 16') that are connected to each other in a mirror-inverted configuration with regard to their cross-sectional shape and rotated with regard to each other so that the posts (3) and the longitudinal member (5, 6, 7) are connected at the junctions (8) on a clamping length (18) that corresponds to the sum of the profile heights.

5. Protection fence (1) according to one of the preceding claims, **characterised in that** a longitudinal member (5, 6, 7) extends at least at one of the following levels:
- in the upper half, preferably in the upper third of the length of the posts (3),
- at the height of the lower ends of the posts (3),
- at the height of the upper ends of the posts (3).

6. Protection fence (1) according to one of the preceding claims, **characterised in that** multiple longitudinal members (5, 6, 7) extend in regular or irregular intervals distributed along the length of the posts (3).

7. Protection fence (1) according to one of the preceding claims, **characterised in that** the posts (3) are arranged at equal or different intervals, the intervals being comprised in the range of 0.3 up to 2 times the post height and/or the intervals being comprised in the range of 0.5 to 2.5 metres on the average.

8. Protection fence (1) according to one of the preceding claims, **characterised by** retaining ropes (11, 12) for the uphill anchorage of the protection fence, each of which is fastened in at least one of the following locations to the longitudinal member (5) which preferably extends in the upper third of the length of the posts (3):
- at a junction (8),
- at an attaching point (20) between the posts (3).

9. Protection fence (1) according to one of the preceding claims, **characterised by** energy absorption elements (21) that are incorporated in retaining ropes (11, 12) and/or lateral guy ropes (10).

10. Protection fence (1) according to one of the preceding claims, **characterised in that** in order to be anchored, the posts (3) are fitted at the feet of the posts onto post anchors (4) installed in the foundation ground (19).

11. Protection fence (1) according to one of the preceding claims, **characterised in that** the posts (3) are fastened at their feet to the longitudinal member (7) which is directly anchored in the foundation ground (19) by anchors, preferably bar anchors (14), and/or retained by means of retaining ropes (11, 12) to uphill anchors (13).

## Revendications

1. Barrière de protection (1) contre les chutes de pierres, comprenant un premier et un dernier poteau (3), un longeron (5, 6, 7) et une surface de protection formée par un filet (2) tendu, **caractérisée en ce que** la barrière de protection (1) comprend des poteaux (3) supplémentaires qui sont agencés le long de la surface de protection entre le premier et le dernier poteau (3), le premier, le dernier et les poteaux (3) supplémentaires étant reliés entre eux par le longeron (5, 6, 7) en des jonctions (8), et les jonctions (8) comprenant des espaces vides au moins partiellement délimités par des parois qui font partie des poteaux (3) et/ou du longeron (5, 6, 7).

2. Barrière de protection (1) selon la revendication 1, **caractérisée en ce que** les poteaux (3) respectifs et le longeron (5, 6, 7) présentent l'une des formes suivantes:
- un tube (15, 15'),
- un profil ouvert présentant au moins une convexité (16, 16') et ayant préférablement une section en forme d'un profilé oméga, C ou U.

3. Barrière de protection (1) selon l'une des revendications précédentes, **caractérisée en ce qu'**afin de former les jonctions (8), les poteaux (3) et le longeron (5, 6, 7) sont reliés par des éléments de liaison qui traversent les poteaux (3) et le longeron (5, 6, 7) et/ou qui comprennent des éléments d'absorption d'énergie.

4. Barrière de protection (1) selon l'une des revendications précédentes, **caractérisée en ce que** les poteaux (3) et le longeron (5, 6, 7) sont formés de profilés pliés ou laminés (16, 16') qui sont reliés l'un à l'autre à l'envers par rapport à la forme de leur coupe transversale et tournés l'un par rapport à l'autre, de sorte que les poteaux (3) et le longeron (5, 6, 7) sont reliés aux jonctions (8) sur une longueur de serrage (18) qui correspond à la somme des hauteurs des profilés.

5. Barrière de protection (1) selon l'une des revendications précédentes, **caractérisée en ce qu'**un longeron (5, 6, 7) s'étend à un au moins des niveaux suivants:
- dans la moitié supérieure, préférablement dans le tiers supérieur de la hauteur des poteaux (3),
- à la hauteur des extrémités inférieures des poteaux (3),
- à la hauteur des extrémités supérieures des poteaux (3).

6. Barrière de protection (1) selon l'une des revendications précédentes, **caractérisée en ce que** plusieurs longerons (5, 6, 7) s'étendent à des écarts réguliers ou irréguliers répartis sur la longueur des poteaux (3).

7. Barrière de protection (1) selon l'une des revendications précédentes, **caractérisée en ce que** les poteaux (3) présentent entre eux des écarts égaux ou inégaux, les écarts étant compris dans la gamme de 0,3 fois à 2 fois la hauteur des poteaux et/ou les écarts étant compris dans la gamme de 0,5 à 2,5 mètres en moyenne.

8. Barrière de protection (1) selon l'une des revendications précédentes, **caractérisée par** des cordes de retenue (11, 12) pour l'ancrage de la barrière de protection en amont, lesquelles sont fixées à un au moins des endroits suivants sur le longeron (5), lequel s'étend préférablement dans le tiers supérieur de la longueur des poteaux (3):
- à une jonction (8),
- à un point d'attache (20) entre les poteaux (3).

9. Barrière de protection (1) selon l'une des revendications précédentes, **caractérisée par** des éléments d'absorption d'énergie (21) incorporés dans des cordes de retenue (11, 12) et/ou des haubans (10).

10. Barrière de protection (1) selon l'une des revendications précédentes, **caractérisée en ce qu'**aux fins d'ancrage, les poteaux (3) sont posés aux pieds des poteaux sur des ancrages (4) installés dans le sol de fondation (19) .

11. Barrière de protection (1) selon l'une des revendications précédentes, **caractérisée en ce que** les poteaux (3) sont fixés par leurs pieds au longeron (7) qui est directement ancré dans le sol de fondation (19) par des ancrages, préférablement des barres d'ancrage, et/ou retenus par des cordes de retenue (11, 12) à des ancrages (13) en amont.
